# EUROPÄISCHE PATENTSCHRIFT

(11) **EP 4 357 530 B1**
(45) Veröffentlichungstag und Bekanntmachung des Hinweises auf die Patenterteilung: **22.04.2026**
(21) Anmeldenummer: 23000140.6
(22) Anmeldetag: 13.10.2023
(51) Int. Cl.: E01H 1/05

(54) **KEHRMASCHINE**
SWEEPING MACHINE
BALAYEUSE

(30) Priorität: 15.10.2022 DE 202022002246 U
(43) Veröffentlichungstag der Anmeldung: 24.04.2024
(73) Patentinhaber: bema GmbH Maschinenfabrik, 49599 Voltlage-Weese (DE)
(72) Erfinder: Barlage, Wilfried, 49626 Berge (DE)
(74) Vertreter: Weeg, Thomas

(56) Entgegenhaltungen:
- CN-Y- 2 630 310
- CN-Y- 201 221 070
- US-A- 2 248 012
- US-A1- 2019 341 826
- US-B2- 9 702 102

## Beschreibung

Die Erfindung betrifft eine an einem Trägerfahrzeug angebaute geschobene oder gezogene Kehrmaschine nach dem Oberbegriff des Anspruchs 1.

Es sind handgeführte Kehrmaschinen bekannt, bei der die axial oder radial arbeitenden Kehrwerkzeuge elektrisch angetrieben werden.

Für aufwendigere Arbeiten gibt es Anbaugeräte z.B. in Form von Anbau-Kehrmaschinen, die von einem Trägerfahrzeug wie z.B. Traktoren, Radlader, Kommunalfahrzeuge oder Gabelstapler geschoben bzw. gezogen werden. Bei diesen Anbau-Kehrmaschinen ist es Stand der Technik, dass sie als Arbeitswerkzeug eine quer zur Maschinenlaufrichtung orientierte Kehrwalze tragen und oftmals zusätzlich als weiteres Arbeitswerkzeug einen seitlich ausschwenkbaren Tellerbesen aufweisen. Durch die Drehung der Kehrwalze und des Tellerbesens wird auf der zu reinigenden Fläche liegender Staub, gröberer Schmutz, Abfall etc. in eine annähernd in Fahrtrichtung des Trägerfahrahrzeugs entsprechende Richtung gebürstet oder ggfls. je nach Ausstattung der Kehrmaschine in einen vorlaufenden Sammelbehälter gefördert. Die jeweiligen Arbeitswerkzeuge Kehrwalze und Tellerbesen werden üblicherweise über je einen Hydraulikmotor angetrieben. Der Sammelbehälter kann in bekannter Weise mittels eines Hydraulikzylinders von einer Arbeitsposition in eine Entleerungsposition und umgekehrt geschwenkt werden. Die hydraulische Energie stellt das Trägerfahrzeug durch eine standardisierte Ankopplung der Kehrmaschine an das Hydrauliksystem zur Verfügung. Als weiteres sind Anbaugeräte mit einem auf dem Anbaugerät installierten mit Verbrennung- oder Elektromotor betriebenen Hydraulikaggregat bekannt, welches die notwendige hydraulische Energie für die Arbeitswerkzeuge zur Verfügung stellt.

Die Gebrauchsmusteranmeldung DE 20 2009 005 011 offenbart ein Anbaugerät mit Generator und elektrisch angetriebenen Werkzeugen wie z.B. einer Kehrwalze. Das Anbaugerät wird von einem Trägerfahrzeug getragen bzw. geschoben und stützt sich während der Arbeit mittels Stützrädern gegenüber dem Boden ab, wobei ein Generator von den Stützrädern angetrieben wird und Energie für die elektrischen Werkzeuge liefert. Derartige Anbaugeräte haben sich in der Praxis nicht bewährt, da die technische Umsetzung insbesondere der Antrieb des Generators durch die Stützräder sehr aufwendig und teuer ist.

Die bekannten Trägerfahrzeuge sind üblicherweise mit Verbrennungsmotoren ausgestattet, die über Energiewandlung zum einen die Antriebskraft für das Trägerfahrzeug sowie weitere mechanische und hydraulische Antriebsenergie für die Arbeitswerkzeuge der Anbaugeräte bereitstellt. Diese bekannten Trägerfahrzeuge erzeugen aufgrund des Verbrennungsmotors sowohl gesundheitsschädliche Lärmemissionen wie auch Abgasemissionen. Daher sind seit geraumer Zeit auch neue emissionsarme bzw. emissionslose Trägerfahrzeuge wie z.B. Traktoren, Radlader oder Kommunalfahrzeuge im Markt verfügbar. Diese neuen Trägerfahrzeuge werden überwiegend elektrisch angetrieben und weisen einen integrierten Energiespeicher in Form von Batterien auf. Diese neuen Trägerfahrzeuge weisen ebenfalls eine hydraulische Energiequelle zum Betrieb von derzeit bekannten Arbeitsgeräten auf, allerdings ist die Energiewandlung von elektrischer Energie in hydraulische Energie sehr ineffizient, sodass die Gesamtlaufzeit des Trägerfahrzeugs mit hydraulisch angetriebenen Arbeitsgeräten äußerst gering und somit nur bedingt praxistauglich ist. Daher bieten einige der elektrisch angetriebenen Trägerfahrzeuge auch neben der standardisierten elektrischen 12V Energiequelle eine zweite leistungsstarke elektrische Energiequelle an. Die standardisierte 12V Energiequelle ist nur für geringe elektrische Leistungen wie z.B. Fahrlicht ausgelegt und kann zum Betrieb von elektrischen Arbeitswerkzeugen in Anbaugeräten nur sehr bedingt genutzt werden. Die zweite neue elektrische Energiequelle im Trägerfahrzeug ist dagegen speziell für elektrische Arbeitswerkzeuge in Anbaugeräten ausgelegt und soll dadurch die hydraulische Energiequelle substituieren. Dadurch wird die Gesamtlaufzeit des Trägerfahrzeugs mit einem elektrisch betriebenen Anbaugerät deutlich erhöht. Allerdings gibt es bei den verschiedenen Trägerfahrzeugen noch keine standardisierte zweite Energiequelle, sodass hier unterschiedliche elektrische Spannungen bereitgestellt werden. Das hat zur Folge, dass die Elektromotoren in den Anbaugeräten auf das jeweilige Trägerfahrzeug abgestimmt werden müssen. Das führt zu dem Nachteil das zum einen die Anbaugeräte nicht mehr in bekannter Form mit verschiedenen Trägerfahrzeugen betrieben werden können und zum anderen die Herstellung der individuellen Anbaugeräte aufwendiger und auch in der Beschaffung der individuellen elektrischen Komponenten teurer ist.

Aus der Schrift CN 2 630 310 Y ist eine gattungsgemäße Kehrmaschine bekannt. Der integrierte Elektromotor wird mit einem integrierten Energiespeicher mit Strom versorgt. Die Stromversorgung des Energiespeichers wird nicht näher erörtert.

Aus der Schrift US 9,702,102 A1 ist eine Kehrmaschine bekannt, die an ein selbstfahrendes Trägerfahrzeug angebaut werden kann und bei der die Kehrwalze elektrisch antreibbar ist. Die Stromversorgung des Motors wird nicht näher erörtert.

In der Schrift US 2019/0341826 A1 wird ein Elektromotor offenbart, der zum Antrieb von Elektrokleingeräten verwendet werden kann. In eine im Gehäuse des Elektromotors ausgebildete Aufnahme kann ein Stromspeicher eingesetzt werden, um den Elektromotor mit elektrischer Energie zu versorgen. Eine Lademöglichkeit zum Aufladen des Stromspeichers wird erwähnt.

Weitere Kehrmaschinen finden sich in den Schriften US 2,248,012 A und CN 201 221 070 Y.

Der Erfindung liegt die Aufgabe zugrunde, eine Anbau-Kehrmaschine mit elektrischen Arbeitswerkzeugen zu schaffen, die mit unterschiedlichsten Trägerfahrzeugen betrieben und unterschiedlichste elektrische Energiequellen des Trägerfahrzeugs nutzen kann oder auch elektrisch autark arbeiten kann.

Diese Aufgabe wird für eine gattungsgemäße Kehrmaschine erfindungsgemäß durch die kennzeichnenden Merkmale des Anspruchs 1 gelöst.

Der Pufferspeicher versorgt die elektrische Antriebseinheit mit Energie, dadurch kann die Antriebseinheit vorteilhaft auch autark betrieben werden. Die Ladeeinheit kann mit unterschiedlichsten elektrischen Energiequellen verschiedener Trägerfahrzeuge gekoppelt werden und den Pufferspeicher z.B. während der Arbeit mit elektrischer Energie versorgen. Weiterhin kann die Ladeeinheit durch Anschluss an ein öffentliches elektrische Spannungsnetz den Pufferspeicher auch ohne Trägerfahrzeug beladen. In einer vorteilhaften Ausführung kann die Antriebseinheit auch ohne Pufferspeicher betrieben werden indem sie direkt über das Trägerfahrzeug mit Energie versorgt wird.

Die Antriebseinheit wird weiter vorteilhaft z.B. auch in handgeführten Arbeitsgeräten eingesetzt. Dadurch werden sie in großen Stückzahlen produziert, sind leicht zu beschaffen und zudem preisgünstig. Durch Getriebe die mit der Antriebseinheit verbunden sind, kann die Ausgangsdrehzahl vorteilhaft auf die notwendige Drehzahl der Arbeitswerkzeuge angepasst werden.

Die Erfindung soll anhand eines Ausführungsbeispiels anhand rein schematischer Zeichnungen näher erläutert werden. Die entsprechenden Zeichnungen zeigen:
- Fig. 1: eine isometrische Ansicht der erfindungsgemäßen Kehrmaschine von hinten gesehen
- Fig. 2: eine isometrische Ansicht der erfindungsgemäßen Kehrmaschine von vorne
- Fig. 3: eine erste schematische Steuerung der Antriebseinheit
- Fig. 4: eine weitere schematische Steuerung der Antriebseinheit
- Fig. 5: eine nicht erfindungsgemäße schematische Steuerung der Antriebseinheit
- Fig. 6a: eine isometrische schematische Schnittansicht der Antriebseinheit
- Fig. 6b: eine isometrische schematische Schnittansicht der Antriebseinheit
- Fig. 7: eine nicht erfindungsgemäße
isometrische schematische Ansicht der Antriebseinheit

Das in Fig. 1 und Fig. 2 dargestellte Anbaugerät 1 ist dazu bestimmt, von einem motorisierten Trägerfahrzeug auf dem Boden geschoben zu werden, damit Staub, gröberer Schmutz, Abfall etc. gekehrt und aufgenommen werden kann. Das Anbaugerät 1 besteht aus einem Gehäuse 2, welches zwei hintere in Fig. 2 sichtbare Lenkrollen 5 sowie ein an der Vorderseite des Sammelbehälters 3 montierte Lenkrolle 4 aufweist. Durch die drei Lenkrollen 5 und 4 ist das Anbaugerät 1 gegenüber dem Boden in jeder Richtung beweglich. Vorzugsweise tragen die 2 hinteren Lenkrollen 5 den größten Teil der Masse des Anbaugerätes. Das Gehäuse 2 weist eine Anzahl von Bohrungen auf um weitere für den Betrieb notwendige Komponenten (z.B. Lenkrollen, Sammelbehälter, etc.) mit entsprechenden Befestigungsmitteln aufzunehmen. Im Gehäuse 2 sind an den äußeren Seiten jeweils über eine drehbare Lagerung Walzenarme 6 und 7 befestigt. Über jeweils ein längenveränderbares Stellmittel 8, welches zum einen gelenkig mit den Walzenarm 6 und 7 und zum anderen gelenkig mit dem Gehäuse 2 verbunden ist, sind die Walzenarme 6 und 7 fest im Gehäuse 2 positioniert. Am anderen Ende der Walzenarme 6 und 7 wird die Kehrwalze 19 über Radiallager 9 aufgenommen. Durch betriebsbedingten Verschleiß der Kehrwalze 19 wird der Wirkdurchmesser der Kehrwalze 19 stetig kleiner, daher ist eine Nachstellung der Kehrwalze 19 zur bearbeiteten Kehrfläche notwendig. Die Nachstellung erfolgt in dem die Stellmittel 8 in der Länge verkürzt werden und die Kehrwalze 8 relativ zum Gehäuse 2 in Richtung Kehrfläche bewegt wird. Im weiteren seitlichen Verlauf des Gehäuses 2 befinden sich jeweils Aufnahmen 10 in denen der Sammelbehälter 3 drehbar gelagert ist. Eine Gelenkeinheit 11 verbindet den Sammelbehälter 3 mit dem Gehäuse 2. Ein längenveränderbares Stellmittel 12 ist ebenfalls mit der Gelenkeinheit 11 und dem Gehäuse 2 verbunden. Das Stellmittel 12 ist vorteilhaft als elektrisches Stellmittel ausgeführt. Der Sammelbehälter 3 wird über die Gelenkeinheit 11 in Arbeitsposition gehalten. Das Stellmittel 12 hat in der dargestellten Arbeitsposition die längste Position eingenommen. Durch verkürzen des Stellmittels 12 wird der Sammelbehälter 3 von der Arbeitsposition in eine Entleerungsposition geschwenkt. Im vorderen mittigen Bereich des Gehäuses 2 ist ein schwenkbares Verbindungselement 13 angeordnet. An dem Verbindungselement 13 ist eine Anbauaufnahme 14 für ein Trägerfahrzeug befestigt. Die Anbauaufnahme 14 kann aufgrund verschiedenartiger Trägerfahrzeuge unterschiedlich ausgeführt sein. Oberhalb des Gehäuses 2 ist eine elektrische Antriebseinheit 15 angeordnet. Unterhalb der Antriebseinheit 15 ist ein Winkelgetriebe 16 mit dem Gehäuse 2 verbunden. Die Ausgangswelle der Antriebseinheit 15 ist mit einer ersten Ausgangswelle des Winkelgetriebes 16 torsionsfest verbunden. Die zweite Ausgangswelle des Winkelgetriebes 16 ist mit einer Antriebswelle 17 torsionsfest verbunden. Die Antriebswelle 17 verläuft quer zum Gehäuse 2 durch den linken Walzenarm 6. Im Durchbruch des Walzenarms 6 wird die Antriebswelle 17 über ein Radiallager 18 gehalten. Am Ende der Antriebswelle 17 ist ein erstes Ketterad 20 torsionsfest mit der Antriebswelle 17 verbunden. Ein weiteres Kettenrad 21 ist im linken Achsverlauf der Kehrwalze 19 torsionsfest verbunden. Die beiden Kettenräder 20 und 21 sind mittels einer Kette 22 kraftschlüssig verbunden. Somit treibt die Antriebseinheit 15 über das Winkelgetriebe 16, die Antriebswelle 17 und dem Kettenantrieb 48 bestehend aus 20, 21 und 22 die Kehrwalze 19 an. Der Kettentrieb 48 ist hier nur beispielhaft aufgeführt, es können vorteilhaft auch Zahnriementriebe oder Kraftriementriebe oder vergleichbares eingesetzt werden. Über unterschiedliche Durchmesser der Kettenräder 20 und 21 können auch Unter- bzw. Übersetzungen realisiert werden. Das Winkelgetriebe 16 kann ebenfalls als Untersetzungs- oder Übersetzungsgetriebe ausgeführt werden, somit kann die Drehzahl des Arbeitswerkzeugs auf die Ausgangsdrehzahl der Antriebseinheit 15 angepasst werden.

Fig. 3 zeigt die elektrische Antriebseinheit 15 mit einem integrierten Elektromotor 34 und einem integrierten Energiespeicher 28. Der integrierte Energiespeicher 28 versorgt die elektrische Antriebseinheit mit Energie. Der Energiespeicher 28 ist vorteilhaft wiederaufladbar und werkzeuglos austauschbar. So können beispielhaft auch mehrere Energiespeicher 28 auf dem Arbeitsgerät 1 mitgeführt werden. Bei Bedarf können entladene Energiespeicher 28 durch aufgeladene Energiespeicher 28 in der Antriebseinheit 15 getauscht werden. Weiterhin ist die Antriebseinheit 15 über eine Elektroleitung 29 mit einem auf dem Arbeitsgerät 1 montierten Ladegerät 23 verbunden. Das Ladegerät 23 verfügt vorteilhaft über mehrere weitere Elektroleitungen 24 und 25 mit entsprechenden Elektrokupplungen 30 und 31. Aufgabe des Ladegerätes 23 ist es den in der Antriebseinheit 15 integrierten Energiespeicher 28 mit externer Energie zu versorgen. In einer vorteilhaften Ausführung kann das Ladegerät 23 auch die Antriebseinheit 15 direkt mit Energie versorgen. Das Ladegerät 23 ist in der Lage unterschiedlichste elektrische Spannungen aufzunehmen und in die für den Energiespeicher 28 bzw. für die Antriebseinheit 15 notwendige Spannung umzuwandeln. Über die Elektrokupplung 30 kann das Ladegerät 23 wahlweise mit der elektrischen Energiequelle des Trägerfahrzeugs oder über die Elektrokupplung 31 an ein öffentliches elektrisches Versorgungsnetz angeschlossen werden. Durch den Anschluss des Ladegerätes 23 an ein öffentliches elektrisches Versorgungsnetz kann der Energiespeicher 28 auch im Ruhezustand des Arbeitsgerätes 1 ohne Trägerfahrzeug aufgeladen werden. Die Antriebseinheit 15 ist weiterhin über eine weitere Elektroleitung 35 mit einer Bedieneinheit 36 verbunden und wird dadurch mit elektrischer Energie versorgt. Die Bedieneinheit 36 ist wiederum über eine weitere Elektroleitung 27 mit dem elektrischen Stellmittel 12 verbunden. Die Bedieneinheit 36 dient zum einen dazu, den integrierten Elektromotor 34 in der Antriebseinheit 15 ein- bzw. auszuschalten und zum anderen weitere elektrische Verbraucher wie z.B. das Stellmittel 12 zu steuern. Die Bedieneinheit 36 kann vorteilhaft vom Trägerfahrzeug aus bedient werden.

Fig. 4 zeigt ein weiteres Ausführungsbeispiel der Antriebseinheit 15 in Verbindung mit einer Bedieneinheit 38. Hierbei ist die Antriebseinheit 15 über die Elektroleitung 35 mit einer Steuereinheit 37 verbunden. Die Steuereinheit 37 ist wiederum über eine weitere Elektroleitung 27 mit dem elektrischen Stellmittel 12 verbunden. Die Bedieneinheit 38 und die Steuereinheit 37 sind vorteilhaft drahtlos (z.B. über Funk) miteinander verbunden. Die Bedieneinheit 38 sendet entsprechende Bediensignale an die Steuereinheit 37 die wiederum den integrierten Elektromotor 34 in der Antriebseinheit 15 ein- bzw. auszuschalten und zum anderen weitere elektrische Verbraucher wie z.B. das Stellmittel 12 steuert.

Fig. 5 zeigt die elektrische Antriebseinheit 15 mit einem integrierten Elektromotor 34 und einem integrierten Energiespeicher 28. Die Antriebseinheit 15 wird ausschließlich durch den integrierten Energiespeicher 28 mit Energie versorgt. Das in diesem Ausführungsbeispiels dargestellte Ladegerät 32 ist auf dem Arbeitsgerät 1 montiert, kann den Energiespeicher 28 direkt aufnehmen und ist nicht mit der Antriebseinheit 15 verbunden und somit nicht erfindungsgemäß.

Aufgabe des Ladegerätes 32 ist es den Energiespeicher 28 mit externer Energie wieder aufzuladen. Auf dem Arbeitsgerät 1 sind somit zwei Energiespeicher 28 im Wechseleinsatz. Der erste Energiespeicher 28 versorgt die Antriebseinheit 15 mit Energie und der zweite Energiespeicher 28 wird durch das Ladegerät 32 während der Arbeit aufgeladen. Dabei ist das Ladegerät 32 ebenfalls in der Lage unterschiedlichste elektrische Spannungen aufzunehmen und in die für den Energiespeicher 28 notwendige Spannung umzuwandeln. Über die Elektrokupplung 30 kann das Ladegerät 32 wahlweise mit der elektrischen Energiequelle des Trägerfahrzeugs oder über die Elektrokupplung 31 an ein öffentliches elektrisches Versorgungsnetz angeschlossen werden. Durch den Anschluss des Ladegerätes 32 an ein öffentliches elektrisches Versorgungsnetz kann der Energiespeicher 28 auch im Ruhezustand des Arbeitsgerätes 1 ohne Trägerfahrzeug aufgeladen werden. In einer weiteren vorteilhaften Ausführung kann das Ladegerät 32 auch über ein oder mehrere auf dem Arbeitsgerät 1 montierte Photovoltaikmodule 39 mit Energie versorgt werden. Ebenfalls ist durch das Photovoltaikmodul 39 ein Aufladen des Energiespeichers 28 ohne Trägerfahrzeug möglich. Das Ladegerät 32 kann vorteilhaft auch weitere elektrische Verbraucher wie z.B. die Steuereinheit 37 mit elektrischer Energie versorgen.

Fig. 6a und Fig. 6b zeigen eine beispielhafte Antriebseinheit 15 bestehend aus einem Antriebsgehäuse 40 in dem ein Elektromotor 34 verbaut ist. Die Antriebswelle 41 des Elektromotors 34 ragt aus dem unteren Antriebsgehäuse 40 hinaus. Weiterhin verfügt die Antriebseinheit 15 über einen Befestigungsflansch 42 mit Befestigungslöchern 43 zur Aufnahme der Antriebseinheit 15. Das Antriebsgehäuse 40 verfügt weiterhin einen mit einem Deckel 44 verschließbaren Batterieschacht 45. In dem Batterieschacht 45 wird der Energiespeicher 28 über entsprechende Führungen und elektrischen Kontakten aufgenommen und mit der Antriebseinheit 15 elektrisch verbunden. Im vorderen unteren Bereich der Antriebseinheit 15 ist weiterhin eine elektrische Verbindungseinheit 46 vorgesehen, die elektrische Kontakte 47 für z.B. eine Steuereinheit 37, für ein Ladegerät 23, 32 oder auch für weitere elektrische Verbraucher aufweisen.

Fig. 7 zeigt eine nicht erfindungsgemäße Ausführung der Antriebseinheit 15, bei der anstelle eines Energiespeichers eine Elektroleitung 33 über nicht weiter dargestellte elektrische Kontakte mit der Antriebseinheit 15 verbunden ist. Am anderen Ende der Elektroleitung 33 befindet sich die bereits bekannte Elektrokupplung 30, die mit dem Trägerfahrzeug verbunden wird. Somit versorgt das Trägerfahrzeug die Antriebseinheit 15 direkt mit Energie.

### Bezugszeichenliste

- 1: Kehrmaschine
- 2: Gehäuse
- 3: Sammelbehälter
- 4: Lenkrolle
- 5: Lenkrolle
- 6: Walzenarm
- 7: Walzenarm
- 8: Stellmittel
- 9: Raddiallager
- 10: Aufnahme
- 11: Gelenkeinheit
- 12: Stellmittel
- 13: Verbindungselement
- 14: Anbauaufnahme
- 15: Antriebseinheit
- 16: Winkelgetriebe
- 17: Antriebswelle
- 18: Radiallager
- 19: Kehrwalze
- 20: Kettenrad
- 21: Kettenrad
- 22: Kette
- 23: Ladegerät
- 24: Elektroleitung
- 25: Elektroleitung
- 27: Elektroleitung
- 28: Energiespeicher
- 29: Elektroleitung
- 30: Elektrokupplung
- 31: Elektrokupplung
- 32: Ladegerät
- 33: Elektroleitung
- 34: Elektromotor
- 35: Elektroleitung
- 36: Bedieneinheit
- 37: Steuereinheit
- 38: Bedieneinheit
- 39: Photovoltaikmodul
- 40: Antriebsgehäuse
- 41: Antriebswelle
- 42: Befestigungsflansch
- 43: Befestigungslöcher
- 44: Deckel
- 45: Batterieschacht
- 46: Verbindungseinheit
- 47: Kontakte
- 48: Kettenantrieb

## Patentansprüche

1. Geschobene oder gezogene Kehrmaschine (1) zum Anbau an ein selbstfahrendes Trägerfahrzeug wie z.B. ein Traktor, Radlader oder Kommunalfahrzeug, welche eine elektrische Antriebseinheit (15) und mindestens eine angetriebene rotierende Kehrwalze (19) aufweist, wobei der Antrieb der Kehrwalze (19) durch die elektrische Antriebseinheit (15) erfolgt, die wenigstens einen elektrischen Pufferspeicher (28) aufweist, **dadurch gekennzeichnet, dass** die Kehrmaschine (1) ein Ladegerät (23) sowie eine erste und eine zweite elektrische Kupplung (30, 31) aufweist, wobei die Antriebseinheit (15) mit dem Ladegerät (23) verbunden ist, welches weiter wahlweise mittels der ersten elektrischen Kupplung (30) mit dem Trägerfahrzeug oder mittels der zweiten elektrischen Kupplung (31) mit einem öffentlichen elektrischen Versorgungsnetz verbindbar ist, um dadurch mit elektrischer Energie versorgt zu werden, wobei das Ladegerät (23) dazu konfiguriert ist den in der Antriebseinheit (15) integrierten Pufferspeicher (28) und vorzugsweise die Antriebseinheit (15) direkt mit elektrischer Energie zu versorgen, und wobei das Ladegerät (23) dazu konfiguriert ist unterschiedliche elektrische Spannungen aufzunehmen.

2. Kehrmaschine (1) nach Anspruch 1, **dadurch gekennzeichnet, dass** die Kehrmaschine (1) sich während der Arbeit über mindestens eine Lenkrolle (5) gegenüber dem Boden abstützt.

3. Kehrmaschine (1) nach Anspruch 1, **dadurch gekennzeichnet, dass** der in der Antriebseinheit (15) integrierte Pufferspeicher (28) die Antriebseinheit (15) mit elektrischer Energie versorgt.

4. Kehrmaschine (1) nach Anspruch 1 oder 3, **dadurch gekennzeichnet, dass** der in der Antriebseinheit (15) integrierte Pufferspeicher (28) werkzeuglos auswechselbar ist.

5. Kehrmaschine (1) nach einem der vorhergehenden Ansprüche, **dadurch gekennzeichnet, dass** die Antriebseinheit (15) dazu konfiguriert ist vom Trägerfahrzeug aus mit elektrischer Energie versorgt zu werden.

6. Kehrmaschine (1) nach Anspruch 5, **dadurch gekennzeichnet, dass** die Antriebseinheit (15) dazu konfiguriert ist ohne Energiespeicher (28) vom Trägerfahrzeug aus mit elektrischer Energie versorgt zu werden.

7. Kehrmaschine (1) nach einem der vorhergehenden Ansprüche, **dadurch gekennzeichnet, dass** zwischen der Antriebseinheit (15) und der Kehrwalze (19) wenigstens ein Getriebe (16) zwischengeschaltet ist und die Ausgangsdrehzahl der Antriebseinheit (15) unterschiedlich gegenüber der Drehzahl der Kehrwalze (19) ist.

8. Kehrmaschine (1) nach einem der vorhergehenden Ansprüche, **dadurch gekennzeichnet, dass** zwischen der Antriebseinheit (15) und der Kehrwalze (19) wenigstens ein Kettenantrieb (48) zwischengeschaltet ist und die Ausgangsdrehzahl der Antriebseinheit (15) unterschiedlich gegenüber der Drehzahl der Kehrwalze (19) ist.

9. Kehrmaschine (1) nach einem der vorhergehenden Ansprüche, **dadurch gekennzeichnet, dass** die Antriebseinheit (15) im Vergleich zur Kehrwalze (19) eine höhere Drehzahl aufweist.

10. Kehrmaschine (1) nach einem der vorhergehenden Ansprüche 1 - 9, **dadurch gekennzeichnet, dass** das Ladegerät (23, 32) sowohl Gleichspannung als auch Wechselspannung aufnehmen kann.

11. Kehrmaschine (1) nach einem der vorhergehenden Ansprüche 1 - 10, **dadurch gekennzeichnet, dass** das Ladegerät (23, 32) verschiedene Gleichspannungen von 12 Volt bis 120 Volt aufnehmen kann.

12. Kehrmaschine (1) nach einem der vorhergehenden Ansprüche 1 - 11, **dadurch gekennzeichnet, dass** ein weiteres Ladegerät (32) vorgesehen ist, welches direkt einen Energiespeicher (28) aufnehmen und aufladen kann.

13. Kehrmaschine (1) nach einem der vorhergehenden Ansprüche 1 - 12, **dadurch gekennzeichnet, dass** auf der Kehrmaschine wenigstens ein Photovoltaikmodul (39) vorgesehen ist, welches mit dem weiteren Ladegerät (32) verbunden ist und dadurch das weitere Ladegerät (32) mit elektrischer Energie versorgt.

14. Kehrmaschine (1) nach einem der vorhergehenden Ansprüche, **dadurch gekennzeichnet, dass** auf der Kehrmaschine wenigstens ein Photovoltaikmodul (39) vorgesehen ist, welches mit der Antriebseinheit (15) verbunden ist und dadurch die Antriebseinheit (15) mit elektrischer Energie versorgt.

15. Kehrmaschine (1) nach einem der vorhergehenden Ansprüche, **dadurch gekennzeichnet, dass** eine Bedieneinheit (36) vorgesehen ist, welches mit der Antriebseinheit (15) verbunden ist und dazu konfiguriert ist den Elektromotor (34) in der Antriebseinheit (15) ein- bzw. auszuschalten.

16. Kehrmaschine (1) nach Anspruch 15, **dadurch gekennzeichnet, dass** die Bedieneinheit (36) dazu konfiguriert ist auch weitere elektrische Verbraucher ein- bzw. auszuschalten.

17. Kehrmaschine (1) nach einem der vorhergehenden Ansprüche 1-14, **dadurch gekennzeichnet, dass** eine Steuereinheit (37) vorgesehen ist, welches zum einen mit der Antriebseinheit (15) und zum anderen mit einer drahtlosen Bedieneinheit (38) verbunden ist und dazu konfiguriert ist den Elektromotor (34) in der Antriebseinheit (15) ein- bzw. auszuschalten.

18. Kehrmaschine (1) nach Anspruch 17, **dadurch gekennzeichnet, dass** die Steuereinheit (37) dazu konfiguriert ist über die drahtlose Bedieneinheit (38) auch weitere elektrische Verbraucher ein- bzw. auszuschalten.

## Claims

1. Pushed or towed sweeping machine (1) for mounting on a self-propelled carrier vehicle, such as a tractor, wheel loader or municipal vehicle, for example, comprising:
- an electric drive unit (15) and
- at least one driven rotating sweeping roller (19), wherein the sweeping roller (19) is driven by the electric drive unit (15), which comprises at least one electric buffer store (28),
**characterized in that** the sweeping machine (1) comprises a charger (23) and a first and a second electrical coupling (30, 31), wherein the drive unit (15) is connected to the charger (23), and the charger (23) is also connectable, via the first electrical coupling (30), to the carrier vehicle, or, via the second electrical coupling (31), to a public electrical power supply grid, in order thereby to be supplied with electrical energy, wherein the charger (23) is configured to supply the buffer store (28) integrated in the drive unit (15), and preferably to supply the drive unit (15) directly with electrical energy, and wherein the charger (23) is configured to accept different electrical voltages.

2. Sweeping machine (1) according to Claim 1, **characterized in that** the sweeping machine (1) is supported relative to the ground during operation by at least one castor (5).

3. Sweeping machine (1) according to Claim 1, **characterized in that** the buffer store (28) integrated in the drive unit (15) supplies the drive unit (15) with electrical energy.

4. Sweeping machine (1) according to Claim 1 or 3, **characterized in that** the buffer store (28) integrated in the drive unit (15) is replaceable without tools.

5. Sweeping machine (1) according to any one of the preceding claims, **characterized in that** the drive unit (15) is configured to be supplied with electrical energy from the carrier vehicle.

6. Sweeping machine (1) according to Claim 5, **characterized in that** the drive unit (15) is configured to be supplied with electrical energy from the carrier vehicle without the buffer store (28).

7. Sweeping machine (1) according to any one of the preceding claims, **characterized in that** at least one gearbox (16) is arranged between the drive unit (15) and the sweeping roller (19) and the output rotational speed of the drive unit (15) differs from the rotational speed of the sweeping roller (19).

8. Sweeping machine (1) according to any one of the preceding claims, **characterized in that** at least one chain drive (48) is arranged between the drive unit (15) and the sweeping roller (19) and the output rotational speed of the drive unit (15) differs from the rotational speed of the sweeping roller (19).

9. Sweeping machine (1) according to any one of the preceding claims, **characterized in that** the drive unit (15) has a higher rotational speed compared with the sweeping roller (19).

10. Sweeping machine (1) according to any one of the preceding Claims 1-9, **characterized in that** the charger (23, 32) can accept both direct voltage and alternating voltage.

11. Sweeping machine (1) according to any one of the preceding Claims 1-10, **characterized in that** the charger (23, 32) can accept different direct voltages from 12 volts to 120 volts.

12. Sweeping machine (1) according to any one of the preceding Claims 1-11, **characterized in that** a further charger (32) is provided which can receive and charge a buffer store (28) directly.

13. Sweeping machine (1) according to any one of the preceding Claims 1-12, **characterized in that** at least one photovoltaic module (39) is provided on the sweeping machine and is connected to the further charger (32), thereby supplying the further charger (32) with electrical energy.

14. Sweeping machine (1) according to any one of the preceding claims, **characterized in that** at least one photovoltaic module (39) is provided on the sweeping machine and is connected to the drive unit (15), thereby supplying the drive unit (15) with electrical energy.

15. Sweeping machine (1) according to any one of the preceding claims, **characterized in that** an operating unit (36) is provided which is connected to the drive unit (15) and is configured to switch the electric motor (34) in the drive unit (15) on and off.

16. Sweeping machine (1) according to Claim 15, **characterized in that** the operating unit (36) is configured also to switch further electrical consumers on and off.

17. Sweeping machine (1) according to any one of the preceding Claims 1-14, **characterized in that** a control unit (37) is provided which is connected, on the one hand, to the drive unit (15) and, on the other hand, to a wireless operating unit (38) and is configured to switch the electric motor (34) in the drive unit (15) on and off.

18. Sweeping machine (1) according to Claim 17, **characterized in that** the control unit (37) is configured also to switch further electrical consumers on and off via the wireless operating unit (38)

## Revendications

1. Balayeuse poussée ou tirée (1) destinée à être montée sur un véhicule porteur automoteur tel qu'un tracteur, une chargeuse sur roues ou véhicule communal, qui comprend une unité d'entraînement électrique (15) et au moins un rouleau de balayage rotatif entraîné (19), l'entraînement du rouleau de balayage (19) étant assuré par l'unité d'entraînement électrique (15) qui comprend au moins un réservoir tampon électrique (28), **caractérisée en ce que** la balayeuse (1) comporte un chargeur (23) ainsi qu'un premier et un deuxième accouplements électriques (30, 31), l'unité d'entraînement (15) étant reliée au chargeur (23) qui peut en outre être relié au choix au véhicule porteur au moyen du premier accouplement électrique (30) ou à un réseau d'alimentation électrique public au moyen du deuxième accouplement électrique (31) afin d'être alimenté en énergie électrique, le chargeur (23) étant configuré pour alimenter directement en énergie électrique le réservoir tampon (28) intégré dans l'unité d'entraînement (15) et de préférence l'unité d'entraînement (15), et le chargeur (23) étant configuré pour accepter différentes tensions électriques.

2. Balayeuse (1) selon la revendication 1, **caractérisée en ce que** la balayeuse (1) est supportée par rapport au sol pendant le travail par l'intermédiaire d'au moins un galet de direction (5).

3. Balayeuse (1) selon la revendication 1, **caractérisée en ce que** le réservoir tampon (28) intégré dans l'unité d'entraînement (15) alimente l'unité d'entraînement (15) en énergie électrique.

4. Balayeuse (1) selon la revendication 1 ou 3, **caractérisée en ce que** le réservoir tampon (28) intégré dans l'unité d'entraînement (15) peut être remplacé sans outil.

5. Balayeuse (1) selon l'une des revendications précédentes, **caractérisée en ce que** l'unité d'entraînement (15) est configurée pour être alimentée en énergie électrique à partir du véhicule porteur.

6. Balayeuse (1) selon la revendication 5, **caractérisée en ce que** l'unité d'entraînement (15) est configurée pour être alimentée en énergie électrique par le véhicule porteur sans réservoir d'énergie (28).

7. Balayeuse (1) selon l'une des revendications précédentes, **caractérisée en ce qu'**au moins une transmission (16) est interposée entre l'unité d'entraînement (15) et le rouleau balayeur (19) et la vitesse de sortie de l'unité d'entraînement (15) est différente de la vitesse du rouleau balayeur (19).

8. Balayeuse (1) selon l'une des revendications précédentes, **caractérisée en ce qu'**au moins un entraînement à chaîne (48) est interposé entre l'unité d'entraînement (15) et le rouleau balayeur (19) et la vitesse de sortie de l'unité d'entraînement (15) est différente de la vitesse du rouleau balayeur (19).

9. Balayeuse (1) selon l'une des revendications précédentes, **caractérisée en ce que** l'unité d'entraînement (15) présente une vitesse supérieure à celle du rouleau balayeur (19).

10. Balayeuse (1) selon l'une des revendications précédentes 1 à 9, **caractérisée en ce que** le chargeur (23, 32) peut accepter à la fois une tension continue et une tension alternative.

11. Balayeuse (1) selon l'une des revendications 1 à 10, **caractérisée en ce que** le chargeur (23, 32) peut accepter différentes tensions continues de 12 volts à 120 volts.

12. Balayeuse (1) selon l'une des revendications 1 à 11 précédentes, **caractérisée en ce qu'**il est prévu un autre chargeur (32) qui peut prélever et charger directement un réservoir d'énergie (28).

13. Balayeuse (1) selon l'une des revendications 1 à 12 précédentes, **caractérisée en ce qu'**au moins un module photovoltaïque (39) est prévu sur la balayeuse, qui est connecté à l'autre chargeur (32) et alimente ainsi l'autre chargeur (32) en énergie électrique.

14. Balayeuse (1) selon l'une des revendications précédentes, **caractérisée en ce qu'**au moins un module photovoltaïque (39) est prévu sur la balayeuse, qui est relié à l'unité d'entraînement (15) et alimente ainsi l'unité d'entraînement (15) en énergie électrique.

15. Balayeuse (1) selon l'une des revendications précédentes, **caractérisée en ce qu'**il est prévu une unité de commande (36) qui est reliée à l'unité d'entraînement (15) et qui est configurée pour mettre en marche ou arrêter le moteur électrique (34) dans l'unité d'entraînement (15).

16. Balayeuse (1) selon la revendication 15, **caractérisée en ce que** l'unité de commande (36) est configurée également pour allumer ou éteindre d'autres consommateurs électriques.

17. Balayeuse (1) selon l'une des revendications 1 à 14 précédentes, **caractérisée en ce qu'**il est prévu une unité de commande (37) qui est reliée d'une part à l'unité d'entraînement de l'une (15) et d'autre part à l'unité de pilotage sans fil (38) et qui est configurée pour allumer ou éteindre le moteur électrique (34) dans l'unité d'entraînement (15).

18. Balayeuse (1) selon la revendication 17, **caractérisée en ce que** l'unité de commande (37) est configurée pour allumer ou éteindre également d'autres consommateurs électriques par l'intermédiaire de l'unité de pilotage sans fil (38).
